# EUROPÄISCHE PATENTANMELDUNG

(11) **EP 4 357 721 A1**
(43) Veröffentlichungstag der Anmeldung: **24.04.2024**
(21) Anmeldenummer: 22202428.3
(22) Anmeldetag: 19.10.2022
(51) Int. Cl.: F41A 29/02

(54) **VORRICHTUNG UND SET ZUM REINIGEN VON LÄUFEN VON SCHUSSWAFFEN**

(71) Anmelder: Gebr. Röders AG, 29614 Soltau (DE)
(72) Erfinder: Wimmer, Andreas, 94072 Bad Füssing (DE)
(74) Vertreter: Raffay & Fleck

(57) **Zusammenfassung**

Offenbart wird eine Vorrichtung (1) zum Reinigen von, insbesondere Züge und Felder aufweisenden, Läufen von Schusswaffen. Die Vorrichtung (1) beinhaltet ein langgestrecktes, quer zu einer Längsrichtung flexibles Zugstück (2). An einem ersten Längsende des Zugstücks (2) ist ein Handhabungsabschnitt (6) angeordnet. An einem zweiten Ende des Zugstücks (2) ist ein starr gebildeter Reinigungsabschnitt (7) angeordnet. Der Reinigungsabschnitt (7) ist ausgebildet und eingerichtet, wenigstens ein Filzelement aufzunehmen und zu halten. Das Besondere an der erfindungsgemäßen Vorrichtung besteht darin, dass der Reinigungsabschnitt (7) über ein frei um eine Längsachse drehbares Kopplungsstück mit dem Zugstück (2) verbunden ist. Dieses Kopplungsstück ist mit einem ersten Kopplungsteil mit dem Reinigungsabschnitt (7) drehfest verbunden und ist mit einem zweiten Kopplungsteil mit dem Zugstück (2) drehfest verbunden. Das erste und das zweite Kopplungsteil sind um die Längsachse frei gegeneinander rotierbar; und die Längsachse fluchtet mit der Längsrichtung des Zugstücks (2) an dessen zweiten Längsende.

## Beschreibung

Die Erfindung betrifft eine Vorrichtung zum Reinigen von, insbesondere Züge und Felder aufweisenden, Läufen von Schusswaffen. Sie betrifft weiterhin ein Set zum Reinigen von, insbesondere Züge und Felder aufweisenden, Läufen von Schusswaffen.

Es ist bekannt, dass bei Schusswaffen durch deren Gebrauch, insbesondere durch das Abfeuern von Schüssen, deren Läufe verschmutzen. So bleiben an den Laufinnenflächen nach dem Abfeuern der Schusswaffen regelmäßig Rückstände des verbrannten Treibpulvers anhaften. Auch mögliche Rückstände des beim Schuss durch den Lauf hindurchgetretenen Geschosses können auf den Innenflächen des Laufes verbleiben. Solche Verschmutzungen und Rückstände im Lauf können zu einer Beeinträchtigung der Schusswaffen führen. So kann es zu einer Verringerung der Treffgenauigkeit der Schusswaffe kommen. Es können aber auch Rückstände sich verfestigen und die Laufinnengeometrie verändern. Weiterhin kann es zu einem Korrosionsangriff kommen, insbesondere dann, wenn nicht nur durch die Schussabgabe bedingte Rückstände im Lauf verbleiben, sondern wenn Feuchtigkeit und/oder vergleichbarer Schmutz von außen in den Lauf eindringt, wie es zum Beispiel beim Einsatz der Schusswaffe im Freien und bei regnerischem Wetter, Luftfeuchtigkeit oder aber in Extremsituationen im Gelände der Fall sein kann. Solche von außen in den Lauf einer Schusswaffe eindringenden Verschmutzungen entstehen dabei auch unabhängig davon, ob mit der Schusswaffe im jeweiligen Einsatz ein Schuss abgegeben worden ist oder nicht.

Um entsprechend negative Folgen für die Schusswaffe bzw. deren sicheren und zielgenauen Gebrauch zu verhindern, um insbesondere auch die Lebensdauer der Schusswaffe zu erhalten, wird diese typischerweise nach Gebrauch und vor einem ordnungsgemäßen Verstauen gereinigt. Neben einer Reinigung der Waffe von außen erfolgt dabei insbesondere eine Reinigung des Laufes der Schusswaffe von innen. Für diese Reinigung werden typischerweise Hilfsmittel in Form von Reinigungsvorrichtungen eingesetzt. Hierbei werden Schub- oder Zugmittel eingesetzt, die in den Lauf ein- und durch diesen hindurchgeführt werden können und bei denen an einem freien Ende Reinigungselemente angebracht werden können für eine mechanische Reinigung des Laufes, gegebenenfalls unterstützt durch auf die Reinigungselemente aufgebrachte oder zuvor in den Lauf eingebrachte Reinigungsmittel, wie zum Beispiel Waffenöl oder dergleichen.

Als Reinigungsvorrichtungen werden zum Beispiel Putzstöcke, Waffenreinigungsketten oder Waffenreinigungsseile verwendet, die einen so bemessenen Durchmesser aufweisen, dass sie durch den Lauf der zu reinigenden Schusswaffe hindurchgeführt werden können. An den Putzstöcken, Waffenreinigungsketten oder Waffenreinigungsseilen sind dann die Reinigungselemente festgelegt, wobei es sich hierbei zum Beispiel um bürstenartige Elemente, zum Beispiel Drahtbürsten, handeln kann oder auch um textile Elemente, wie zum Beispiel geflochtene Textildochte oder auch Filzelemente. Vielfach werden heutzutage Filzelemente verwendet, bei denen es sich typischerweise um zylinderförmige Filzstopfen handelt, die in ihrem Außendurchmesser auf den Innendurchmesser des Laufes, das sogenannte Kaliber, angepasst sind, sodass sie beim Hindurchführen durch den Lauf in einem engen Kontakt mit der Laufinnenfläche stehen und dort eine mechanische Reinigungswirkung ausüben. Derartige Filzreinigungselemente sind zum Beispiel in der DE 27 06 886 A1 offenbart. In der DE 200 01 771 U1 ist ebenso wie in der US 4,547,924 A jeweils ein Putzstock beschrieben, der an einem Reinigungsabschnitt mit Filzelemente der vorstehend beschriebenen Art bestückt werden kann, um dann durch den Lauf einer zu reinigenden Schusswaffe bewegt zu werden, dabei das Filzelement in der wie beschriebenen Weise in engem Kontakt mit den Innenflächen des Laufes durch den Lauf hindurchzuführen und somit die Reinigungswirkung zu erhalten. In den US 2011/0209380 A1 sowie US 2012/0186128 A1 sind jeweils mit einem Zugseil versehene Reinigungsvorrichtungen gezeigt und offenbart, an denen unterschiedliche Reinigungselemente festgelegt werden können zum Hindurchziehen durch den Lauf einer Schusswaffe zum Zwecke der Reinigung dieses Laufes.

Die vorliegende Erfindung betrifft dabei Vorrichtungen zum Reinigen von Läufen von Schusswaffen mit einem quer zu einer Längsrichtung flexiblen Zugstück, wie beispielsweise einem Zugseil oder einer Zugkette. Sie sieht weiterhin vor, dass an diesem flexiblen Zugstück endseitig ein oder mehrere Filzelemente zum Reinigen des Laufes festgelegt werden können. Solche Reinigungsvorrichtungen sind grundsätzlich aus dem Stand der Technik bekannt, zum Beispiel aus der vorstehend zuletzt erwähnten Druckschrift US 2012/0186128A1. ein Problem beim Gebrauch dieser Reinigungsvorrichtungen besteht darin, dass insbesondere bei der Reinigung von Läufen von Schusswaffen, die mit Zügen und Feldern versehen sind, um dem durch den Lauf eilenden und in diese Strukturen hineingepressten und durch diese geführten Geschoss eine Rotation um die eigene Längsachse auf zu prägen und dadurch die Geschossflugbahn außerhalb des Laufes zu stabilisieren, die verwendeten Filzelemente ebenfalls in die Strukturen der Züge und Felder eingreifen und dabei beim Hindurchziehen mittels des Zugstücks in eine Rotation versetzt werden. Dies führt zu einem Verdrehen des Zugstücks um seine Längsachse und sorgt dabei für eine durch das Zugstück ausgeübte Gegenkraft auf das oder die Filzelemente. Diese Gegenkraft wiederum führt dazu, dass das oder die Filzelemente nicht kraftfrei durch den Lauf und entlang der Züge und Felder gleiten, sondern in einer Richtung entgegen dem durch die Züge und Felder vorgegebenen Rotationssinn zurückgedrängt werden. Die Folge, dies haben die Erfinder erkannt, ist eine verschlechterte Reinigungswirkung. Zudem ergibt sich eine verschlechterte Handhabbarkeit, da die Verdrehung des Zugstücks auch für den Anwender spürbar und unangenehm ist.

Hier nun Abhilfe zu schaffen und eine Vorrichtung zum Reinigen von Schusswaffen der eingangs genannten Art anzugeben, die insbesondere eine verbesserte Reinigungswirkung erlangen lässt, ist Aufgabe der Erfindung.

Diese Aufgabe wird erfindungsgemäß gelöst durch eine Vorrichtung zum Reinigen von, insbesondere Züge und Felder aufweisenden, Läufen von Schusswaffen mit den Merkmalen des Anspruchs 1. Vorteilhafte Weiterbildungen einer solchen erfindungsgemäßen Vorrichtung sind in den Ansprüchen 2 bis 6 bezeichnet. In einem weiteren Aspekt wird diese Aufgabe auch gelöst durch ein Set zum Reinigen von, insbesondere Züge und Felder aufweisenden, Läufen von Schusswaffen, wie es in Anspruch 7 bestimmt ist. Vorteilhafte Weiterbildungen eines solchen erfindungsgemäßen Sets sind in den Ansprüchen 8 bis 10 angegeben.

Gemäß der Erfindung weist eine Vorrichtung zum Reinigen von, insbesondere Züge und Felder aufweisenden, Läufen von Schusswaffen zunächst einmal jedenfalls folgende Elemente auf: ein lang gestrecktes, quer zu einer Längsrichtung flexibles Zugstück, welches ein erstes Längsende und ein zweites Längsende aufweist; einen an dem ersten Längsende des Zugstücks angeordneten Handhabungsabschnitt; und einen an dem zweiten Ende des Zugstücks angeordneten, starr gebildeten Reinigungsabschnitt, der so ausgebildet und eingerichtet ist, dass er wenigstens ein, insbesondere zylinderförmig gebildetes, Filzelement aufnehmen und halten kann.

Mit diesen Merkmalen entspricht die hier beanspruchte und offenbarte Vorrichtung zum Reinigen von Läufen von Schusswaffen grundsätzlich den aus dem Stand der Technik bekannten derartigen Vorrichtungen mit flexiblem Zugstück, bei dem es sich zum Beispiel um ein Zugseil oder eine Zugkette handeln kann. Solche flexiblen Zugstücke, die in der Zugrichtung indes starr sind, um eine Zugkraft unmittelbar auf den Reinigungsabschnitt und das oder die daran festgelegten Filzelemente übertragen zu können, haben den besonderen Vorteil, dass sie aufgrund ihrer quer zu Längsrichtung gegebenen Flexibilität einfach zu verstauen und zu verwahren sind. Sie können zum Beispiel in übereinandergelegte Schlaufen gewunden und so in einer Schachtel oder Box verwahrt werden. So können sie in einer kompakten Form verwahrt oder auch persönlich mitgeführt werden, zum Beispiel in einer persönlichen Ausrüstung einer bewaffneten Einsatzkraft, wie Angehörigen von Polizei, Sicherheitsdiensten oder Streitkräften.

Das Besondere an der erfindungsgemäßen Vorrichtung besteht nun darin, dass der Reinigungsabschnitt über ein frei um eine Längsachse drehbares Kopplungsstücke mit dem Zugstück verbunden ist. Das Kopplungsstücke ist dabei mit einem ersten Kopplungsteil mit dem Reinigungsabschnitt drehfest verbunden und mit einem zweiten Kopplungsteil mit dem Zugstück drehfest verbunden. Dabei sind das erste und das zweite Kopplungsteil um die Längsachse frei gegeneinander rotierbar und fluchtet die Längsachse mit der Längsrichtung des Zugstücks an dessen zweiten Längsende. Unter einer drehfesten Verbindung des jeweiligen Kopplungsteils mit dem angrenzenden Element fällt eine mögliche einstückige oder einteilige Ausbildung ebenso wie eine feste Verbindung zweier getrennt geformter Teile.

Durch die erfindungsgemäße Ausgestaltung wird somit eine Möglichkeit geschaffen, dass der Reinigungsabschnitt sich relativ zu dem Zugstück um die Längsachse verdrehen kann, was dazu führt, dass beim Hindurchziehen des Zugstücks und insbesondere des Reinigungsabschnitts mit einem oder mehreren daran angeordneten Filzelementen diese Filzelemente den Windungen der Züge und Felder im zu reinigenden Lauf folgen und sich dabei um die Längsachse drehen können, ohne dass diese Rotation auf das Zugstück übertragen wird und dabei eine entgegengesetzt gerichtete Gegenkraft verursacht. Dadurch kann das oder können die Filzelemente der Geometrie der Innenflächen des Laufes frei folgen und bei bleibend innigem Kontakt mit dieser Innenfläche eine optimale Reinigungswirkung erreichen. Der Umstand, dass das Kopplungsstück unmittelbar an den Reinigungsabschnitt anschließt, also ohne dass auch nur ein Abschnitt des quer zu seiner Längsrichtung flexiblen Zugstücks zwischen den Reinigungsabschnitt und das Kopplungsstücke geschaltet ist, verhindert eine Übertragung der beim Hindurchziehen durch den mit Zügen und Feldern versehenen Lauf dem Filzelement bzw. den Filzelementen aufgeprägten Rotation auf das Zugstück in besonders effektiver Weise.

Das Kopplungsstück ist dabei, wie erwähnt, frei drehbar gebildet, d. h. es kann grundsätzlich ohne eine Winkelbegrenzung eine Rotation um seine Längsachse vollziehen, grundsätzlich eben auch mehrere solche Rotationen, also Drehungen um mehr als 360°. Idealerweise ist das Kopplungsstück dabei so ausgelegt, dass diese Rotationsfähigkeit mit einem möglichst geringen Drehwiderstand gegeben ist, zum Beispiel durch den Einsatz eines Kugel- oder Wälzlagers oder auch durch die Verwendung reibungsarmer Materialien, wie mit besonders glatten Oberflächen versehenen, gleichwohl dauerhaft haltbaren Kunststoffen oder dergleichen.

Bei dem Zugstück kann es sich, wie bereits erwähnt, um eine Zugkette oder auch ein Zugseil handeln. Bevorzugt wird für die Umsetzung der Erfindung derzeit ein Zugseil, insbesondere ein Drahtseil. Hierbei kann es sich um ein aus einer Vielzahl von Drahtlitzen gewundenes Drahtseil handeln, zum Beispiel mit Litzen aus einem Stahl, im Besonderen einem Edelstahl. Zum Schutz einerseits des Seiles und seiner Litzen, andererseits auch der inneren Oberflächen des Laufs, für dessen Reinigung die erfindungsgemäße Vorrichtung eingesetzt wird, kann das Seil mit einer Ummantelung, zum Beispiel aus einem Kunststoff, versehen sein.

In einer weiteren möglichen und vorteilhaften Weiterbildungsform kann das Zugstück zweiteilig gebildet sein mit einem ersten, das erste Längsende aufweisenden Zugstückabschnitt und einem zweiten, das zweite Längsende aufweisenden Zugstückabschnitt. Diese beiden Zugstückabschnitte sind dann miteinander zum Bilden des Zugstücks lösbar verbindbar. Dies kann zum Beispiel mittels einer Schraubverbindung erfolgen, wobei der erste und der zweite Zugstückabschnitt jeweils mit einem Gewindestück versehen ist und die Gewindestücke komplementär zueinander gebildet sind, also einerseits als ein Außengewinde, andererseits in Form einer Gewindehülse mit einem Innengewinde, sodass diese miteinander verschraubt werden können. Diese Ausgestaltung erlaubt das Verwenden von unterschiedlichen zweiten Zugstückabschnitten mit unterschiedlich gestalteten Reinigungsabschnitten zusammen mit ein und demselben ersten Zugstückabschnitt, um so beispielsweise mit unterschiedlich gebildeten Reinigungsvorrichtungen Schusswaffen unterschiedlicher Kaliber reinigen zu können, indem jeweils ein an das Kaliber angepasste Reinigungsabschnitt mit dem daran angeordneten zweiten Zugstückabschnitt mit dem ersten Zugstückabschnitt verbunden wird. In diesem Fall ist jeweils der zweite Zugstückabschnitt über den drehbaren Kopplungsstück mit dem Reinigungsabschnitt verbunden, um den vorstehend beschriebenen Vorteil und Effekt erlangen zu können. Wird das Zugstück als Zugseil gebildet, so bilden insbesondere der erste Zugstückabschnitt und der zweite Zugstückabschnitt jeweils Zugseilabschnitte aus, wobei hier der zweite Zugstückabschnitt, also das dort gebildete Zugseil, bzw. der Zugseilabschnitt, einen geringeren Durchmesser aufweisen kann als das Zugseil, bzw. der Zugseilabschnitt, in dem ersten Zugstückabschnitt. Insbesondere kann der erste Zugstückabschnitt eine größere Längserstreckung aufweisen als der zweite Zugstückabschnitt, der eine vergleichsweise kurze Länge aufweisen kann.

Mit Vorteil kann weiterhin der Handhabungsabschnitt in seinem Durchmesser derart gering bemessen sein, dass er durch das Laufinnere einer zu reinigenden Schusswaffe hindurchgeführt werden kann. Da der Handhabungsabschnitt einem Angreifen und Aufbringen einer Zugkraft zum Hindurchführen des Reinigungsabschnitts und des oder der daran angeordneten Filzelemente durch den Lauf dient, ist es von Vorteil, wenn an dem Handhabungsabschnitt ein Mittel zum Aufbringen der Zugkraft zusätzlich angebracht werden kann. Hierfür kann in dem Handhabungsabschnitt eine Zugöse ausgebildet sein, in die ein Zugmittel eingeführt werden kann, zum Beispiel eine Zugstange. Mit dieser dann quer zu der Längserstreckung des Zugstücks orientierten Zugstange ist es dann vereinfacht möglich, das erste Längsende des Zugstücks im Bereich des Handhabungsabschnitts zu ergreifen und durch Aufbringen einer Zugkraft das Zugstück und insbesondere den am zweiten Längsende des Zugstücks angeordneten Reinigungsabschnitt und den oder die daran angeordneten Filzelemente durch den zu reinigenden Lauf hindurchzuziehen und die Reinigungswirkung zu erhalten.

Um an dem Reinigungsabschnitt ein oder mehrere Filzelemente anordnen und festlegen zu können, kann dort mit Vorteil an einem freien Längsende ein Haltedorn ausgebildet sein, auf welchen ein oder mehrere Filzelemente aufgesetzt werden können, wobei diese Filzelemente dann eine Durchtrittsöffnung zum Aufnehmen des Haltedorns aufweisen. Der Haltedorn verfügt dabei mit Vorteil über eine Rückhaltestruktur zum Rückhalten des Filzelements oder der Filzelemente. Eine solche Rückhaltestruktur kann zum Beispiel durch ein Außengewinde gebildet sein, welches einen gegenüber dem Öffnungsdurchmesser der Durchtrittsöffnung des Filzelementes etwas vergrößerten Gewindedurchmesser aufweist, sodass das Filzelement durch eine Schraubbewegung auf dieses Außengewinde aufgebracht und dort festgelegt werden kann. Um das oder die auf dem Haltedorn so aufgebrachten und durch die Rückhaltestruktur zurückgehaltenen Filzelemente noch weiter gegen ein unbeabsichtigtes Lösen von dem Haltedorn zu sichern, kann an dem Haltedorn endständig ein Außengewinde ausgebildet sein und kann ein auf das Außengewinde ausschaubares Fixierelement vorgesehen sein, welches das Filzelement oder die Filzelemente auf dem Haltedorn fixiert. Das endständige Außengewinde weist dabei typischerweise einen geringeren Durchmesser auf als die Rückhaltestruktur, zum Beispiel ein eine Rückhaltestruktur in Form eines Außengewindes, auf dem sich anschließenden Abschnitt des Haltedorns, auf dem das oder die Filzelemente festgelegt werden.

Ein weiterer Aspekt der Erfindung liegt, wie bereits dargelegt, in einem Set zum Reinigen von, insbesondere Züge und Felder aufweisenden, Läufen von Schusswaffen. Dieses Set umfasst eine wie vorstehend dargelegte, erfindungsgemäß gestaltete Vorrichtung zum Reinigen von, insbesondere Züge und Felder aufweisenden, Läufen von Schusswaffen und zudem wenigstens ein an dem Reinigungsabschnitt festlegbares, insbesondere zylinderförmig gebildetes, Filzelement. Typischerweise umfasst ein solches Set eine Mehrzahl derartiger Filzelemente, wobei das oder die Filzelemente mit Vorteil eine zentrale Durchtrittsöffnung aufweist. Umfasst das erfindungsgemäße Set mehrere Filzelemente, so können diese insgesamt jeweils den gleichen Durchmesser aufweisen, also für das Reinigen einer Schusswaffe von einem bestimmten Kaliber, zum Beispiel dem Kaliber 9 mm, gebildet sein. Es können aber auch Filzelemente mit unterschiedlichen Durchmessern in dem Set vorhanden sein, um so Läufe von Schusswaffen unterschiedlichen Kalibers mit dem Set reinigen zu können, zum Beispiel Läufe mit den Kalibern 7 mm einerseits und 9 mm andererseits.

Das oder die Filzelemente können insbesondere eine zentrale Durchtrittsöffnung aufweisen, insbesondere in einer Längsrichtung des oder der Filzelemente verlaufend. Mit einer solchen zentrale Durchtrittsöffnung können die Filzelemente auf einen wie vorstehend beschriebenen Haltedorn eines Reinigungsabschnitts der Vorrichtung aufgesetzt werden, wenn ein solcher Haltedorn ausgebildet ist.

Weitere Bestandteil des erfindungsgemäßen Sets kann ein Aufbewahrungs- und Transportbehältnis für die Aufnahme der vorstehend schon genannten und auch möglicher weiterer Bestandteile des Sets sein. Ein solches Aufbewahrungs- und Transportbehältnis kann zum Beispiel in Form einer mit einem Deckel verschließbaren Kunststoffbox, einer Metallbox oder auch in Form eines Textilbeutels oder dergleichen gebildet sein. Ein solches Aufbewahrungs- und Transportbehältnis erlaubt ein sicheres und einfaches Verstauen der weiteren Bestandteile des Sets und ermöglicht zugleich ein einfaches Mitführen derselben.

Ein erfindungsgemäßes Set kann des Weiteren, wenn die Vorrichtung zum Reinigen von, insbesondere Züge und Felder aufweisenden, Läufen von Schusswaffen in einer wie vorstehend beschriebenen Weise mit einem in zwei Abschnitte aufgeteilten Zugstück versehen ist, wenigstens zwei mit unterschiedlich gebildeten Reinigungsabschnitten versehene zweite Zugstückabschnitte aufweisen, die wahlweise mit dem ersten Zugstückabschnitt lösbar verbindbar sind. Auf diese Weise wird die Flexibilität im Einsatz des erfindungsgemäßen Sets bzw. einer mit diesem gebildeten Reinigungsvorrichtung erhöht. So können zum Beispiel unterschiedlich gebildete Reinigungsabschnitte vorgesehen sein, die ein Anbringen von Filzelementen für die Reinigung von Läufen mit unterschiedlichen Kalibern geeignet sind. Es können aber auch Reinigungsabschnitte mit unterschiedlichen Reinigungselementen verwendet werden. So können zum Beispiel auch solche Reinigungsabschnitt vorhanden sein, die Drahtbürsten oder dergleichen Reinigungselemente aufweisen, mit denen nach einem intensiven Gebrauch der Schusswaffe möglicherweise vorhandene hartnäckigere Ablagerungen in einem ersten Reinigungsschritt gelöst und/oder entfernt werden können.

Selbstverständlich können mit der erfindungsgemäßen Reinigungsvorrichtung ganz unterschiedliche Arten von Schusswaffen gepflegt und gereinigt werden, insbesondere Faustfeuerwaffen, wie Pistolen und Revolver, und Langwaffen, wie Gewehre, Maschinengewehre und dergleichen. Denkbar ist auch ein Einsatz für Waffen mit größerem Kaliber, die insbesondere auch lafettiert verwendet werden können, wie zum Beispiel an Gefechtsfahrzeugen montierte Maschinenkanonen oder dergleichen. Selbstverständlich wird die Länge des Zugstücks so bemessen sein, dass sie jedenfalls die Lauflänge des jeweils zu reinigenden Laufes so weit übersteigt, dass das Zugstück in den Lauf eingeführt werden kann und an einem der Einführöffnung, zum Beispiel der Laufmündung, gegenüberliegenden Ende des Laufes, zum Beispiel dem Patronenlager, mit dem Handhabungsabschnitt wieder austritt.

Weitere Vorteile und Merkmale der Erfindung sowie weitere mögliche Ausgestaltungsvarianten ergeben sich aus der nachfolgenden Beschreibung einer möglichen Ausführungsform, die in den beigefügten Figuren dargestellt, ist, wobei einzelne der nachstehend für die Ausführungsform näher beschriebenen Merkmale auch unabhängig von dem beschriebenen Ausführungsbeispiel mit in den übrigen Merkmalen anders gebildeter Ausprägung realisierten Ausgestaltungsvarianten einer erfindungsgemäße Reinigungsvorrichtung oder eines diese enthaltenen Sets kombiniert werden können, solange dies nicht durch eine unauflösbare Kombination mit weiteren der für die nachstehend beschriebene Ausführungsform erläuterten Merkmale ausgeschlossen ist.

In den Figuren zeigen:
- Fig. 1: eine schematische Ansicht einer erfindungsgemäßen Vorrichtung zum Reinigen von Läufen von Schusswaffen in einer möglichen Ausführungsform;
- Fig. 2: eine vergrößerte Darstellung des in der Fig. 1 mit II bezeichneten Ausschnitts zur besseren Veranschaulichung des Handhabungsabschnitts der Ausführungsform;
- Fig. 3: eine vergrößerte Darstellung des in der Fig. 1 mit III bezeichneten Ausschnitts zur besseren Veranschaulichung des Reinigungsabschnitts der Ausführungsform; und
- Fig. 4: eine vergrößerte Darstellung des in der Fig. 1 mit IV bezeichneten Ausschnitts zur besseren Veranschaulichung der lösbar gestalteten Verbindung der beiden Abschnitte des bei der gezeigten Ausführungsform in zwei Abschnitten realisierten Zugstücks.

Die Figuren sind als Prinzipdarstellungen zu versehen, die die wesentlichen Elemente und Merkmale der gezeigten Ausführungsform veranschaulichen. Sie sind dabei insbesondere nicht zwingend in sämtlichen Details vollständig und auch nicht zwingend maßstabsgerecht.

Die Fig. 1 zeigt zunächst in einer schematischen Gesamtansicht eine mögliche Ausgestaltungsvariante einer erfindungsgemäßen Vorrichtung 1 zum Reinigen von Läufen, insbesondere mit Zügen und Feldern gebildeten Läufen, von Schusswaffen. Die in den mit II, III und IV bezeichneten Ausschnitten liegenden Komponenten bzw. Strukturen sind dann in den Fign. 2, 3 und 4 noch einmal vergrößert und mit besser erkennbaren Details gezeigt.

Die Reinigungsvorrichtung 1 weist zunächst ein Zugstück auf, welches hier als Zugseil 2 gebildet ist. Dieses Zugseil 2 kann insbesondere als ein Drahtseil, insbesondere aus einem nicht rostenden Edelstahl, gebildet sein, insbesondere mit einer Vielzahl von miteinander verdrillten Drahtlitzen. Das Zugseil 2 kann zudem mit einer Kunststoffummantelung versehen sein, zum Beispiel aus PVC, welche Ummantelung einerseits die Drahtlitzen vor einer möglichen Beschädigung schützt, andererseits verhindert, dass die Drahtlitzen mit dem Laufinneren in Kontakt gelangen. Zudem ist eine solche Kunststoffummantelung ihrerseits wiederum einfach zu reinigen, wenn das Zugseil 2 nach einem Gebrauch der Vorrichtung 1 angeschmutzt sein sollte.

In dem gezeigten Ausführungsbeispiel ist das Zugseil 2 in zwei Abschnitten 2, 3 gebildet, die mittels einer Schraubkupplung 5 lösbar miteinander verbunden sind. Dabei ist der erste Abschnitt 3 des Zugseils 2 mit einem größeren Durchmesser gebildet, kann beispielsweise einen Durchmesser von 4 mm aufweisen, als der zweite Abschnitt 4 des Zugseils 2, wo dessen Durchmesser zum Beispiel 1,75 mm betragen kann. Der zweite Abschnitt 4 des Zugseils 2, der auch als Adapterseil bezeichnet werden kann, ist dabei in seiner Längserstreckung deutlich kürzer gebildet als der erste Abschnitt 3 des Zugseils 2.

An einem ersten Längsende des mit den beiden Abschnitten 3 und 4 ausgebildeten Zugseils 2 weist dieses einen Handhabungsabschnitt 6 auf, der aufgrund seiner wie nachstehend noch näher erläuterten Ausbildung dem Angreifen und Aufbringen einer Zugkraft auf das Zugseil 2 dient. An einem zweiten, dem ersten Längsende gegenüberliegenden Längsende des Zugseils 2 ist eine Reinigungsabschnitt 7 festgelegt. Dieser Reinigungsabschnitt 7, an dem jedenfalls ein, insbesondere zylinderförmig gebildetes, Filzelemente, zum Beispiel ein solches Filzelemente, wie es in der DE 2706886 A1 gezeigt und beschrieben ist, festgelegt werden kann, ist über ein nachstehend noch näher zu erläuterndes um eine Längsachse drehbares Kopplungsstück mit dem Zugseil 2, hier mit dem zweiten Abschnitt 4 des Zugseils 2, verbunden. Hierdurch wird eine beim Durchziehen durch einen mit Zügen und Feldern versehenen Lauf auf das Filzelement aufgeprägte Rotation nicht auf das Zugseil 2 übertragen; es dreht sich lediglich der Reinigungsabschnitt 7 mit dem daran angeordneten und festgelegten Filzelement um die eigene Längsachse. Hierdurch wird dann auch keine durch ein ansonsten zu beobachtendes Verdrillen des Zugseils 2 auftretende Gegenkraft auf den Reinigungsabschnitt 7 und somit auf das Filzelement aufgebracht, sodass das Filzelement unbeeinträchtigt von einer solchen Gegenkraft seine Reinigungswirkung im Lauf voll entfalten kann. Auch für den Nutzer der Vorrichtung 1 ist die Anwendung angenehmer, da auch für ihn keine Verdrehung des Zugseils 2 spürbar ist, wie sie beim Stand der Technik auftritt. Dabei ist wesentlich auch, dass das frei verdrehbare Kopplungsstück starr und unmittelbar mit dem Reinigungsabschnitt 7 verbunden ist und sich das Zugseil 2, hier dessen zweiter Abschnitt 4 erst an das Kopplungsstück anschließt und dadurch von dem Reinigungsabschnitt 7 drehentkoppelt ist. Denn bei einer an anderer Stelle vorgesehenen Anordnung einer Drehentkopplung würde ein zwischen diesem Element und dem Reinigungsabschnitt 7 angeordnetes Stück des Zugseils 2 weiterhin verdrillen mit den damit verbundenen, vorstehend beschriebenen nachteiligen Effekten.

Durch die wie vorstehend beschriebene, bei der hier gezeigten Ausführungsform möglichen Aufteilung des Zugseils 2 in die beiden Abschnitte 3 und 4 kann insbesondere ein Austausch des zweiten Abschnitts 4, also des Adapterseils, mit jeweils unterschiedlichen daran angeordneten Reinigungsabschnitten 7 vorgenommen werden, um so die Vorrichtung 1 für eine jeweilige Anwendung, z.B. im Hinblick auf ein Kaliber des zu reinigenden Laufes einer Schusswaffe, anzupassen durch Anbringen des jeweils passenden zweiten Abschnitts 4 an dem ersten Abschnitt 3 des Zugseils 2.

In Fig. 2 ist nun zunächst der Handhabungsabschnitt 6 in einer vergrößerten Darstellung gezeigt. Dabei ist in dieser Darstellung der Handhabungsabschnitt 6 mit teilweise geschnittenen Strukturen zu erkennen, um weitere, im Innern liegende Merkmale zu verdeutlichen. Der Handhabungsabschnitt 6 setzt sich zusammen aus einer Presshülse 8 und einem Zugösenstück 9, welche über eine Verschraubung 10 miteinander fest verbunden sind. Die Verschraubung ist dabei fixiert, zum Beispiel durch Verwendung von Schraubensicherungslack. In der Presshülse 8 ist das Zugseil, genauer dessen erster Abschnitt 3 mit einem Längsende eingeführt und durch Verpressen festgelegt. So ist der Handhabungsabschnitt 6 mit dem Zugseil fest verbunden. In dem Zugösenstück 9 ist eine quer zur Längsrichtung geführte Bohrung 11 eingebracht, durch die ein Zugmittel, zum Beispiel eine Zugstange, hindurchgeführt werden kann, um so einen Griff zum Aufbringen einer Zugkraft auf das Handhabungsstück 6 und damit auf das Zugseil 2 zu erhalten. Eine solche hier nicht dargestellte Zugstange kann insbesondere Bestandteil eines mit der Vorrichtung 1 sowie den für die Reinigung ebenfalls zu verwendenden Filzelementen gebildeten Sets sein.

In Fig. 3 ist eine vergrößerte Darstellung des Reinigungsabschnitts 7 gezeigt. In dieser Figur ist insbesondere auch das Kopplungsstück 12 zu erkennen. Dieses Kopplungsstück 12 setzt sich zusammen aus zwei Kopplungsteilen, nämlich zum einen einer Buchse 13, die Bestandteil des Reinigungsabschnitts 7 und mit dessen weiteren Komponenten fest verbunden ist, zum anderen einem in der Buchse 13 frei um eine Längsachse rotierbar aufgenommenen Zylindernippel 14, der fest mit dem zweiten Abschnitt 4 des Zugseils verbunden ist. In dem Reinigungsabschnitt 7 ist weiterhin ein Haltedorn 15 ausgebildet, der an einem vorderen Ende ein freies Ende aufweist und rückwärtig mit einem Gewindezapfen 16 verbunden ist. Diese Gewindezapfen 16 ist fest mit der Buchse 13, in der ein entsprechendes Innengewinde gebildet ist, verschraubt. Um diese Verschraubung zu fixieren ist in dem Ausführungsbeispiel insbesondere ein Schraubensicherungslack in dem Gewinde eingebracht, sodass die Schraubverbindung zwischen dem Gewindezapfen 16 und der Buchse 13 jedenfalls nicht ohne einen zerstörerischen Kraftaufwand gelöst werden kann. Das in die Buchse 13 eingeschraubte Stirnende des Gewindezapfens 16 hält dabei einen Abstand zu dem Zylindernippel 14 ein, sodass letzterer nicht verklemmt oder verkeilt wird. Um die freie Drehbarkeit des Zylindernippels 14 in der Buchse 13 zu gewährleisten, können hier reibungsvermindernde Mittel eingesetzt werden, wie zum Beispiel ein Kugel- oder Wälzlager. Es kann aber auch genügen, ohne solche reibungsvermindernde Mittel eine ausreichende freie Drehbarkeit zu erlangen. Insbesondere wird aus der Fig. 3 noch einmal deutlich, dass das erfindungsgemäß vorgesehene Kopplungsstück 12 unmittelbar und starr mit dem Reinigungsabschnitt 7 verbunden ist, hier in diesen gleichermaßen integriert ist, und dass das anschließende Zugstück in Form des zweiten Abschnitts 4 des Zugseils über das Kopplungsstück 12 freidrehend direkt an dem Reinigungsabschnitt 7 angelagert ist.

Der Haltedorn 15 weist in einem zu seinem rückwärtigen Abschnitt, also dem Gewindezapfen 16 hin gelegenen Bereich eine Rückhaltestrukturen in Form eines Außengewindes 17 auf. Auf dieses Außengewinde 17 kann ein oder können mehrere Filzelemente, die einen gegenüber dem Gewindeaußendurchmesser des Außengewindes 17 im Durchmesser geringer dimensionierten zentralen Durchgang aufweisen, aufgeschraubt werden und werden so auf dem Haltedorn 15 bereits fixiert. Um weiterhin zu verhindern, dass sich das oder die Filzelemente von dem Haltedorn 15 beim Durchziehen der Reinigungsvorrichtung 1 durch einen Lauf einer Schusswaffe ablösen, ist in der gezeigten Ausführungsform eine weitere Sicherung vorgesehen: An seinem freien Ende weist der Haltedorn 15 nämlich einen Gewindeabschnitt 18 auf, in dem ebenfalls ein Außengewinde ausgebildet ist, welches jedoch einen geringeren Gewindedurchmesser aufweist als das Außengewinde 17. Weiterhin ist eine Sicherungsmutter 19 vorgesehen, die auf den Gewindeabschnitt 18 aufgeschraubt werden kann, um das eine oder auch mehrere auf dem Haltedorn 15 aufgebrachte und auf dem Außengewinde 17 festgelegte Filzelemente zu sichern. Wird nun die Reinigungsvorrichtung 1 eingesetzt, um einen mit Zügen und Feldern versehenen Lauf einer Schusswaffe zu reinigen, und wird hierzu das Zugseil 2 mit dem endseitig daran in Längsrichtung fixiert festgelegten Reinigungsabschnitt 7 durch den Lauf gezogen mit einem oder mehreren auf dem Haltedorn 15 aufgebrachten Filzelementen, so verhindert einerseits das Außengewinde 17 und verhindert zudem die aufgeschraubte Sicherungsmutter 19 ein Abgleiten des Filzelements oder der Filzelemente von dem Haltedorn 15. Andererseits wird eine von den Zügen und Feldern des Laufes auf das in innigem Kontakt mit diesen geratene Filzelement oder auf die mehren Filzelemente aufgeprägte Rotation auf den Reinigungsabschnitt 7 übertragen, wird jedoch nicht weitergeleitet auf das Zugseil 2, da der Reinigungsabschnitt 7 aufgrund des Kopplungsstücks 12 gegenüber dem Zugseil 2, genauer dessen zweiten Abschnitt 4, um die Längsachse frei rotieren kann und dies dann tut.

In der Fig. 4 ist schließlich in einer vergrößerten Darstellung die Schraubkupplung 5 gezeigt, über die der erste Abschnitt 3 des Zugseils mit dem zweiten Abschnitt 4 des Zugseils lösbar verbunden ist. Zu erkennen ist, ein Ende des ersten Abschnitts 3 des Zugseils mittels eines Pressstücks 20 an einer Gewindehülse 21 drehfest festgelegt ist. In ähnlicher Weise ein Ende des zweiten Abschnitts 4 des Zugseils mittels eines Pressstücks 22 an einem Gewindezapfen 23 festgelegt. Der Gewindezapfen 23 weist ein zu einem Innengewinde in der Gewindehülse 21 korrespondierendes Außengewinde auf, und durch Verschrauben des Gewindezapfens 23 und der Gewindehülse 21 wird die Schraubverbindung zwischen den beiden Abschnitten 3, 4 des Zugseils hergestellt und wird so die Vorrichtung 1 in einer für die jeweilige Anwendung passende Form gebildet. Durch Wahl eines zweiten Abschnitts oder Adapterseils 4 mit einem für die für die geplante Anwendung, also Reinigung eines bestimmten Laufes einer Schusswaffe, geeigneten Reinigungsabschnitt 7, wird die Vorrichtung 1 zum Reinigen entsprechend angepasst.

### Bezugszeichenliste

- 1: Reinigungsvorrichtung
- 2: Zugseil
- 3: erster Abschnitt
- 4: zweiter Abschnitt
- 5: Schraubkupplung
- 6: Handhabungsabschnitt
- 7: Reinigungsabschnitt
- 8: Presshülse
- 9: Zugösenstück
- 10: Verschraubung
- 11: Bohrung
- 12: Kopplungsstück
- 13: Buchse
- 14: Zylindernippel
- 15: Haltedorn
- 16: Gewindezapfen
- 17: Außengewinde
- 18: Gewindeabschnitt
- 19: Sicherungsmutter
- 20: Pressstück
- 21: Gewindehülse
- 22: Pressstück
- 23: Gewindezapfen

## Patentansprüche

1. Vorrichtung (1) zum Reinigen von, insbesondere Züge und Felder aufweisenden, Läufen von Schusswaffen mit
• einem ein erstes Längsende und ein zweites Längsende aufweisenden, langgestreckten, quer zu einer Längsrichtung flexiblen Zugstück (2),
• einem an dem ersten Längsende des Zugstücks (2) angeordneten Handhabungsabschnitt (6) und
• einem an dem zweiten Ende des Zugstücks (2) angeordneten, starr gebildeten Reinigungsabschnitt (7), der ausgebildet und eingerichtet ist, wenigstens ein, insbesondere zylinderförmig gebildetes, Filzelement aufzunehmen und zu halten,
**dadurch gekennzeichnet, dass** der Reinigungsabschnitt (7) über ein frei um eine Längsachse drehbares Kopplungsstück (12) mit dem Zugstück (2) verbunden ist, wobei das Kopplungsstück (12) mit einem ersten Kopplungsteil (13) mit dem Reinigungsabschnitt (7) drehfest verbunden ist und mit einem zweiten Kopplungsteil (14) mit dem Zugstück (2) drehfest verbunden ist und wobei das erste (13) und das zweite (14) Kopplungsteil um die Längsachse frei gegeneinander rotierbar sind und wobei die Längsachse mit der Längsrichtung des Zugstücks (2) an dessen zweiten Längsende fluchtet.

2. Vorrichtung (1) nach Anspruch 1, **dadurch gekennzeichnet, dass** das Zugstück (2) als Zugseil, insbesondere als Drahtseil, gebildet ist.

3. Vorrichtung (1) nach einem der vorhergehenden Ansprüche, **dadurch gekennzeichnet, dass** das Zugstück (2) zweiteilig gebildet ist mit einem ersten, das erste Längsende aufweisenden Zugstückabschnitt (3) und einem zweiten, das zweite Längsende aufweisenden Zugstückabschnitt (4), wobei die beiden Zugstückabschnitte (3, 4) miteinander zum Bilden des Zugstücks (2) lösbar verbindbar sind.

4. Vorrichtung (1) nach einem der vorhergehenden Ansprüche, **gekennzeichnet durch** eine in dem Handhabungsabschnitt (6) ausgebildete Zugöse (11) zum Einführen eines Zugmittels, insbesondere einer Zugstange.

5. Vorrichtung (1) nach einem der vorhergehenden Ansprüche, **gekennzeichnet durch** einen an dem Reinigungsabschnitt (7) an einem freien Längsende ausgebildeten Haltedorn (15) zum Aufsetzen des wenigstens einen Filzelements, welches Filzelement eine Durchtrittsöffnung zum Aufnehmen des Haltedorns (15) aufweist, wobei der Haltedorn (15) eine Rückhaltestruktur (17) zum Rückhalten des Filzelements aufweist.

6. Vorrichtung (1) nach Anspruch 5, **gekennzeichnet durch** ein endständig an dem Haltedorn (15) ausgebildetes Außengewinde (18) und ein auf das Außengewinde (18) aufschraubbares Fixierelement (19) zum Zurückhalten eines auf dem Haltedorn (15) aufgesetzten Filzelements.

7. Set zum Reinigen von, insbesondere Züge und Felder aufweisenden, Läufen von Schusswaffen mit einer Vorrichtung (1) zum Reinigen von, insbesondere Züge und Felder aufweisenden, Läufen von Schusswaffen nach einem der vorhergehenden Ansprüche sowie wenigstens einem an dem Reinigungsabschnitt (7) festlegbaren, insbesondere zylinderförmig gebildeten, Filzelement.

8. Set nach Anspruch 7, **dadurch gekennzeichnet, dass** das Filzelement eine zentrale Durchtrittsöffnung aufweist.

9. Set nach einem der Ansprüche 7 oder 8, **dadurch gekennzeichnet, dass** es eine Aufbewahrungs- und Transportbehältnis für die Aufnahme der weiteren Bestandteile des Sets aufweist.

10. Set nach einem der Ansprüche 7 bis 9, **dadurch gekennzeichnet, dass** es eine Vorrichtung (1) zum Reinigen von, insbesondere Züge und Felder aufweisenden, Läufen von Schusswaffen mit den Merkmalen des Anspruchs 3 aufweist und dass es wenigstens zwei mit unterschiedlich gebildeten Reinigungsabschnitten (7) versehene zweite Zugstückabschnitte (4) aufweist, die wahlweise mit dem ersten Zugstückabschnitt (3) lösbar verbindbar sind.
